# FASCICULE DE BREVET EUROPEEN

(11) **EP 0 165 640 B1**
(45) Date de publication et mention de la délivrance du brevet: **20.09.1989**
(21) Numéro de dépôt: 85200912.5
(22) Date de dépôt: 11.06.1985
(51) Int. Cl.: H01F 15/18, H03K 17/64

(54) **Dispositif pour réaliser l'isolement galvanique entre un générateur d'impulsions et une charge**
Vorrichtung zur galvanischen Isolierung zwischen einem Impulsgeber und einer Belastung
Device for the galvanic insulation between a pulse generator and a load

(30) Priorité: 15.06.1984 FR 8409410
(43) Date de publication de la demande: 27.12.1985
(73) Titulaire: TELECOMMUNICATIONS RADIOELECTRIQUES ET TELEPHONIQUES T.R.T., 75013 Paris (FR); Philips Electronics N.V., 5621 BA Eindhoven (NL)
(72) Inventeur: Bercy, Oséas, F-75007 Paris (FR)
(74) Mandataire: Chaffraix, Jean

(56) Documents cités:
- DE-B- 1 236 566
- GB-A- 836 027

## Description

La présente invention concerne un dispositif pour réaliser l'isolement galvanique entre un générateur d'impulsions et une charge, comportant un circuit primaire et un circuit secondaire couplés par inductance mutuelle, au moins un circuit d'élimination du courant magnétisant connecté au circuit secondaire et un circuit de transmission unidirectionnelle connecté au circuit primaire.

Un dispositif de ce type est connu du document allemand DE-B-1 236 566 déposé par PHILIPS le 9 Février 1965 et donne entière satisfaction lorsque le générateur d'impulsions présente cycliquement une impédance élevée, notamment, comme celle présentée à la sortie d'un transistor en régime de commutation. Quand le générateur transmet une série d'impulsions de même signe (par exemple positives), le courant magnétisant tend à augmenter par un phénomène d'accumulation dans le temps, si l'on ne parvient pas à l'écouler suffisamment rapidement. Les caractéristiques du transformateur se dégradent alors au fur et à mesure que le courant magnétisant croît, le matériau du noyau va en saturation et le transformateur ne transmet plus les impulsions. En branchant au secondaire du transformateur et en parallèle avec la charge un circuit d'élimination du courant magnétisant, on évite les inconvénients dus à la saturation.

Cependant si le générateur d'impulsions présente continuellement une faible impédance comme c'est le cas par exemple pour un amplificateur opérationnel, un autre défaut apparaît. Le primaire du transformateur choisit alors le chemin le plus court et de moindre résistance pour écouler le courant magnétisant, lequel retourne alors vers le générateur, provoquant ainsi des perturbations, voire une destruction. Ce second type d'inconvénients peut être évité en utilisant un circuit de transmission unidirectionnelle, tel que celui proposé dans GB-A- 836 027, qui présente une très faible impédance dans un sens pour laisser passer les impulsions et une impédance très élevée dans l'autre sens pour éviter le retour des courants de démagnétisation.

Toutefois, ces types de dispositifs ne sont pas prévus pour être connectés à un générateur délivrant des signaux bipolaires, signaux couramment utilisés.

L'invention propose un dispositif combinant les avantages de ces dispositifs connus et pouvant être directement connecté à la sortie d'un générateur fournissant des signaux bipolaires.

Pour cela, le dispositif pour réaliser l'isolement galvanique entre un générateur d'impulsions et une charge du type mentionné dans le préambule est remarquable en ce que pour être directement connecté à un générateur fournissant des impulsions de type bipolaire, d'une part le circuit primaire est constitué de deux enroulements admettant chacun une polarité des impulsions, lesdites impulsions étant aiguillées au moyen des circuits de transmission unidirectionnelle constitués chacun d'une diode connectée en série avec le circuit primaire pour laisser passer les impulsions et forcer en coopération avec des circuits d'élimination du courant magnétisant les courants magnétisants à s'écouler rapidement et uniquement par le circuit secondaire alors que pour chacune des polarités est en outre prévu un circuit d'atténuation des phénomènes transitoires dus à la commutation constitué d'une diode zéner connectée en série avec le circuit de transmission unidirectionnelle correspondant pour écrêter les fluctuations de tension parasites, et d'autre part le circuit secondaire comporte deux enroulements pour transmettre chacun, selon la polarité des impulsions, lesdites impulsions vers la charge.

Ainsi la diode de chaque circuit de transmission unidirectionnelle laisse passer les impulsions vers le circuit primaire et présente une impédance élevée pour le courant magnétisant désirant retourner vers le générateur présentant une impédance continûment faible, elle masque ainsi la faible impédance de ce dernier. En outre, le générateur d'impulsions est soumis à de fréquentes transitions lors de l'émission d'un message (message codé en « retour à zéro » RZ, par exemple), à chaque transition sont engendrés des fluctuations ou bruits parasites appelés phénomènes transitoires. La diode zéner écrête donc ces bruits parasites, atténue avantageusement les phénomènes transitoires dus à ia commutation et immunise la transmission des signaux.

La description suivante en regard des dessins annexés, donnés à titre d'exemple, fera bien comprendre comment l'invention peut être réalisée.
La figure 1 montre un dispositif complet combinant les dispositifs connus pour un générateur fournissant des impulsions unipolaires.
La figure 2 présente un dispositif conforme à l'invention, pour un générateur fournissant des impulsions bipolaires.
La figure 3 représente l'allure de quelques signaux dans le dispositif montré à la figure 2.

Sur la figure 1, le dispositif est constitué par un transformateur 1 formé d'un circuit primaire 2 comportant un seul enroulement 3 et d'un circuit secondaire 4 comportant aussi un seul enroulement 5, le circuit primaire 2 et le circuit secondaire 4 étant couplés par induction mutuelle M. L'enroulement 5 du circuit secondaire 4 et l'enroulement 3 du circuit primaire 2 sont bobinés de telle sorte que les impulsions rentrant avec une polarité déterminée (positive par exemple) sur l'enroulement 3, ressortent avec la même polarité de l'enroulement 5. Le transformateur 1 réalise l'isolement galvanique et transmet le signal du générateur E, branché à t'entrée entre les bornes 6 et 7, fournissant des impulsions de polarité positive, vers la charge CH connectée entre les points 8 et 9. Aux bornes 10 et 11 du circuit secondaire 4 est branché un circuit série 12, dit circuit d'élimination du courant magnétisant, composé d'une diode 13 et d'une résistance 14. Un côté de la résistance 14 est connecté d'une part à la borne 11 du circuit secondaire 4 et d'autre part au point 9, le reliant ainsi à un côté de la charge CH. L'autre côté de la résistance 14 est connecté à l'anode de la diode 13. La cathode de la diode 13 est raccordée d'une part à la borne 10 du circuit secondaire 4 et d'autre part au point 8, ainsi reliée à l'autre côté de la charge CH. La diode 13 conduit le courant magnétisant qui s'écoule donc dans la résistance 14, ceci si le générateur d'impulsions E présente pendant ce temps une impédance élevée. Connecté entre le générateur d'impulsions E et le circuit primaire 2, un circuit de transmission unidirectionnelle 15 laisse passer les impulsions et force en coopération avec le circuit d'élimination du courant magnétisant 12, ledit courant magnétisant à s'écouler rapidement et uniquement par le circuit secondaire 4. Le circuit de transmission unidirectionnelle 15 est constitué de préférence par une diode 16, branchée en série avec le circuit primaire 2 du transformateur 1. La cathode de la diode 16 est connectée au circuit primaire 2 en la borne 17.

En amont du circuit de transmission unidirectionnelle 15 et en série avec celui-ci, se trouve un circuit d'atténuation des phénomènes transitoires dus à la commutation 18, qui de préférence est constitué d'une diode zéner 19. L'anode de la diode zéner 19 est reliée à l'anode de la diode 16. La cathode de la diode zéner 19 est connectée à la borne d'entrée 6 et ainsi reliée en un point du générateur d'impulsions E. La borne 20 du circuit primaire 2 est directement reliée à la deuxième borne d'entrée 7, elle-même reliée au générateur d'impulsions E en son deuxième point.

La diode 16 laisse passer les impulsions de polarité positive et interdit le retour du courant magnétisant puisqu'elle présente en inverse une grande impédance, elle force ainsi le courant magnétisant à s'écouler par le circuit secondaire 4 dans le circuit d'élimination du courant magnétisant 12, spécialement prévu à cet effet.

D'autre part, le générateur d'impulsions E est soumis à de fréquentes transitions et de ce fait est perturbé par des phénomènes transitoires dus à la commutation. Le rôle de la diode zéner 19 est d'atténuer avantageusement l'influence des phénomènes transitoires dus à la commutation, elle écrête les fluctuations parasites et immunise la transmission des signaux.

Sur la figure 2 est représenté un dispositif conforme à l'invention, pour lequel le générateur d'impulsions E fournit des impulsions de type bipolaire, telles que celles proposées sur la figure 3a.

Le circuit primaire 2 comporte ici deux enroulements 3' et 3" admettant chacun une polarité des impulsions, de même le circuit secondaire 4 comporte deux enroulements 5' et 5" transmettant les impulsions vers une charge CH. L'enroulement 5' du circuit secondaire 4 et l'enroulement 3' du circuit primaire 2 sont bobinés de telle sorte que les impulsions rentrant avec une polarité déterminée (positive par exemple) sur l'enroulement 3', ressortent avec la même polarité de l'enroulement 5'. Au contraire, l'enroulement 5" du circuit secondaire 4 et l'enroulement 3" du circuit primaire 2 sont bobinés de telle sorte que les impulsions rentrant avec une polarité déterminée (négative par exemple) sur l'enroulement 3", ressortent de l'enroulement 5" avec une polarité opposée (positive).

Les impulsions de polarité positive sont aiguillées par l'intermédiaire du circuit de transmission unidirectionnelle 15' et transmises vers l'enroulement 3' du circuit primaire 2. Les impulsions de polarité négative sont aiguillées par l'intermédiaire du circuit de transmission unidirectionnelle 15" vers l'enroulement 3" du circuit primaire 2. Les circuits d'atténuation des phénomènes transitoires dus à la commutation 18' et 18" sont branchés en série, respectivement avec les circuits de transmission unidirectionnelle 15' et 15".

Les circuits de transmission unidirectionnelle et d'atténuation des phénomènes transitoires dus à la commutation sont chacun adaptés aux polarités des impulsions.

Le fonctionnement du dispositif représenté est basé sur celui décrit pour le dispositif de la figure 1, à cela près que dans le circuit de transmission unidirectionnelle 15" et le circuit d'atténuation des phénomènes transitoires de commutation 18", la diode 16" et la diode zéner 19" sont branchées en inverse relativement aux branchements de la diode 16 et de la diode zéner 19, cela afin d'aiguiller et de ne laisser passer que les impulsions de polarité négative.

La diode 16' placée en série avec l'enroulement 3' du circuit primaire 2 ne laisse passer que les impulsions de polarité positive alors que la diode 16" placée en série avec l'enroulement 3" du circuit primaire 2 ne laisse passer que les impulsions de polarité négative. Les diodes 16' et 16" interdisent au courant magnétisant de retourner vers le générateur d'impulsions E.

La diode zéner 19' est branchée en série avec la diode 16' alors que la diode zéner 19" est branchée en série avec la diode 16". Les diodes zéner 19' et 19" protègent le générateur d'impulsions E en écrêtant les fluctuations parasites, atténuant ainsi les phénomènes transitoires dus à la commutation.

Les diodes 16' et 19' sont connectées de la même manière que les diodes 16 et 19 du dispositif de la figure 1, puisqu'elles reçoivent toutes des impulsions de polarité positive.

Les cathodes des diodes 16" et 19" sont reliées entre elles. L'anode de la diode 16" est connectée au point 17" du circuit primaire 2. L'anode de la diode 19" est connectée à l'entrée à la borne 6, reliée en un point du générateur d'impulsions E. Le circuit primaire 2 est relié par sa borne 20" au deuxième point du générateur d'impulsions E par l'intermédiaire de la borne 7.

Les circuits 12' et 12" d'élimination du courant magnétisant sont en totale identité avec le circuit 12 de la figure 1 quant au fonctionnement et à la disposition des éléments.

Aux points 8' et 9' d'une part est connectée une charge CH', la tension V₊ est la tension aux bornes de cette charge, aux points 8" et 9" d'autre part est connectée une charge équivalente CH", la tension V_ est la tension aux bornes de cette deuxième charge. La tension V₊ est appliquée à l'entrée inverseuse d'un circuit comparateur de tension 21', elle est comparée à une tension de référence REF, qui est une fraction de la valeur de l'amplitude de la tension d'entrée, ainsi les transitions de V₊ sont détectées. A la sortie du comparateur de tension 21' est la tension de sortie Vₛ₊ (voir figure 3b). La tension V_ est appliquée à l'entrée inverseuse d"un deuxième circuit comparateur de tension 21", elle est aussi comparée à la tension de référence REF, afin de détecter les transitions de V_. A la sortie du comparateur de tension 21" la tension de sortie Vₛ_ (voir figure 3c).

L'obtention de ces deux tensions Vₛ₊ et Vₛ_, permet avantageusement d'une part de reconstituer l'horloge de départ en utilisant un circuit logique NON-ET 22, dont les deux entrées reçoivent respectivement Vₛ₊ et V_{s―}, et d'autre part de transformer le message codé en « retour à zéro » RZ en un message codé en « non retour à zéro » NRZ, au moyen d'une bascule bistable 23, du type bascule RS par exemple, obtenue à partir de deux circuits logiques NON-ET. L'horloge reconstituée HR et le message transformé IR, sont reproduits respectivement en figure 3d et 3e.

Un tel dispositif est d'un grand intérêt quant à son utilisation en réception de données, il donne la possibilité de respecter strictement la norme ARINC 429-2.

## Revendications

Dispositif pour réaliser l'isolement galvanique entre un générateur d'impulsions (E) et une charge (CH', CH") comportant un circuit primaire (2) et un circuit secondaire (4) couplés par inductance mutuelle, au moins un circuit d'élimination du courant magnétisant (12) connecté au circuit secondaire et un circuit de transmission unidirectionnelle (15) connecté au circuit primaire, caractérisé en ce que, pour être directement connecté à un générateur fournissant des impulsions de type bipolaire, d'une part le circuit primaire est constitué de deux enroulements (3', 3") admettant chacun une polarité des impulsions, lesdites impulsions étant aiguillées au moyen des circuits de transmission unidirectionnelle (15', 15") constitués chacun d'une diode (16', 16") connectée en série avec le circuit primaire (2) pour laisser passer les impulsions et forcer en coopération avec des circuits d'élimination du courant magnétisant (12', 12") les courants magnétisants à s'écouler rapidement et uniquement par le circuit secondaire (4) alors que pour chacune des polarités est en outre prévu un circuit d'atténuation des phénomènes transitoires dus à la commutation (18', 18") constitué d'une diode zéner (19', 19") connectée en série avec le circuit de transmission unidirectionnelle correspondant pour écrêter les fluctuations de tension parasites, et d'autre part le circuit secondaire (4) comporte deux enroulements (5', 5") pour transmettre chacun, selon la polarité des impulsions, lesdites impulsions vers la charge (CH', CH").

## Claims

An arrangement for providing the d. c. insulation between a pulse generator (E) and a load (CH', CH") comprising a primary circuit (2) and a secondary circuit (4) coupled to each other by mutual inductance, at least one circuit (12) for eliminating the magnetizing current connected to the secondary circuit and a unidirectional transmission circuit (15) connected to the primary circuit, characterized in that, in order to be directly connected to a generator supplying pulses of the bipolar type, on the one hand the primary circuit is constituted by two windings (3', 3") each admitting one polarity of the pulses, the said pulses being routed by means of the unidirectional transmission circuits (15', 15") each constituted by a diode (16', 16") connected in series with the primary circuit (2) to cause the pulses to pass and to force in cooperation with circuits (12', 12") for eliminating the magnetizing current the magnetizing currents to flow rapidly and solely through the secondary circuit (4), while moreover there is provided for each of the polarities a circuit for attenuating the transient phenomena due to the commutation (18', 18") constituted by a Zener diode (19', 19") connected in series with the corresponding unidirectional transmission circuit to smooth the parasitic voltage fluctuations, and on the other hand the secondary circuit (4) comprises two windings (5', 5") each for transmitting, in accordance with the polarity of the pulses, the said pulses to the load (CH', CH").

## Patentansprüche

Anordnung zum galvanischen Isolieren eines Impulsgebers (E) von einer Belastung (CH', CH"), mit einer Primärschaltung (2) und einer Sekundärschaltung (4), die durch gegenseitige Induktivität miteinander verbunden sind, mit wenigstens einer an die Sekundärschaltung angeschlossenen Magnetisierungsstromunterdrückungsschaltung (12) und einer an die Primärschaltung angeschlossenen Einwegübertragungsschaltng (15), dadurch gekennzeichnet, daß zum direkten Anschließen an einen bipolare Impulse abgebenden Generator einerseits die Primärschaltung aus zwei Wicklungen (3', 3") besteht, die je eine Impulspolarität ermöglichen, wobei die Impulse mit Hilfe der Einwegübertragungsschaltungen (15', 15") gesteuert werden, die aus je einer Diode (16', 16") in Serienschaltung mit der Primärschaltung (2) zum Durchlassen der Impulse bestehen und zum Erzwingen in Zusammenarbeit mit Magnetisierungsstromunterdruckungsschaltungen (12', 12"), daß die Magnetisierungsströme schnell und ausschliesslich die Sekundärschaltung (4) durchfließen, wobei für jede Polarität außerdem eine Schaltung zum Abschwächen der Einschwingvorgänge durch den Umschalter (18', 18") vorgesehen ist, bestehend aus einer Zenerdiode (19', 19") in Serienschaltung mit der betreffenden Einwegübertragungsschaltung zum Abschneiden der Streuspannungsschwankungen, und andererseits enthält die Sekundärschaltung (4) zwei Wicklungen (5', 5"), die je gemäß der Polarität der Impulse diese Impulse auf die Belastung (CH', CH") übertragen.
